# EUROPÄISCHE PATENTSCHRIFT

(11) **EP 3 384 730 B1**
(45) Veröffentlichungstag und Bekanntmachung des Hinweises auf die Patenterteilung: **03.03.2021**
(21) Anmeldenummer: 16804912.0
(22) Anmeldetag: 22.11.2016
(51) Int. Cl.: H05B 6/12, F24C 7/08, F24C 15/10

(54) **KOCHFELDVORRICHTUNG**
COOKING HOB
TABLE DE CUISSON

(30) Priorität: 04.12.2015 ES 201531773
(43) Veröffentlichungstag der Anmeldung: 10.10.2018
(73) Patentinhaber: BSH Hausgeräte GmbH, 81739 München (DE)
(72) Erfinder: CAMAÑES VERA, Victor, 50003 Zaragoza (ES); CEAMANOS GAYA, Jesús, 50016 Zaragoza (ES); FUERTES PINOL, Clara, 50010 Zaragoza (ES); GOMEZ BACHILLER, Patricia, 50002 Zaragoza (ES)
(86) Internationale Anmeldenummer: PCT/IB2016/057031
(87) Internationale Veröffentlichungsnummer: WO 2017/093850

(56) Entgegenhaltungen:
- DE-A1- 4 405 610
- DE-T5-112013 003 978
- JP-A- 2014 116 088

## Beschreibung

Die Erfindung betrifft eine Kochfeldvorrichtung nach dem Oberbegriff des Patentanspruchs 1.

Aus der europäischen Patentanmeldung EP 2 252 130 A1 ist bereits eine Kochfeldvorrichtung mit einem Heizbereich und mit einer Anzeigeeinheit bekannt, die genau eine Markierungseigenschaft aufweist. In einem Betriebsmodus, in welchem ein Gargeschirr auf dem Heizbereich zu einer Beheizung aufgestellt ist, markiert die Anzeigeeinheit in Abhängigkeit einer Ansteuerung durch eine Steuereinheit den Heizbereich mittels einer Markierung. Die Steuereinheit hält hierbei die Markierungseigenschaft der Markierung des Heizbereichs in dem Betriebsmodus konstant. Die Markierungseigenschaft ist unabhängig von einem Betriebsparameter DE 11 2013 003978 T5 offenbart eine Kochfeldvorrichtung nach dem Oberbegriff des Patentanspruchs 1.

Die Aufgabe der Erfindung besteht insbesondere darin, eine gattungsgemäße Vorrichtung mit verbesserten Eigenschaften hinsichtlich eines hohen Komforts bereitzustellen. Die Aufgabe wird erfindungsgemäß durch die Merkmale des Patentanspruchs 1 gelöst, während vorteilhafte Ausgestaltungen und Weiterbildungen der Erfindung den Unteransprüchen entnommen werden können.

Die Erfindung geht aus von einer Kochfeldvorrichtung, insbesondere einer Induktionskochfeldvorrichtung, mit zumindest einem Heizbereich, auf welchem zumindest ein Gargeschirr zu einer Beheizung aufstellbar ist, und mit einer dynamischen Anzeigeeinheit, die in zumindest einem Betriebsmodus zu einer Markierung des Heizbereichs vorgesehen ist.

Es wird vorgeschlagen, dass die Kochfeldvorrichtung eine Steuereinheit aufweist, die dazu vorgesehen ist, in dem Betriebsmodus zumindest eine Markierungseigenschaft der Markierung des Heizbereichs, insbesondere des oben genannten Heizbereichs, auf welchem insbesondere zumindest ein Gargeschirr zu einer Beheizung aufstellbar ist, in Abhängigkeit von zumindest einem Betriebsparameter zu wählen. Unter einer "Kochfeldvorrichtung" soll insbesondere zumindest ein Teil, insbesondere eine Unterbaugruppe, eines Kochfelds, insbesondere eines Induktionskochfelds, verstanden werden. Insbesondere kann die Kochfeldvorrichtung auch das gesamte Kochfeld, insbesondere das gesamte Induktionskochfeld, umfassen. Unter einem "Heizbereich" soll insbesondere ein vorteilhaft zweidimensionaler Bereich verstanden werden, der zu einem Aufstellen von Gargeschirr und/oder zu einem Auflegen von Gargut vorgesehen ist, insbesondere um das aufgestellte Gargeschirr und/oder das aufgelegte Gargut zu erhitzen. Der Heizbereich ist in einer Einbaulage vorteilhaft von einer Kochfeldplatte nach unten, insbesondere in einer Schwerkraftrichtung, begrenzt. Die Kochfeldvorrichtung weist insbesondere zumindest zwei, insbesondere zumindest drei, vorteilhaft zumindest vier, besonders vorteilhaft zumindest fünf, vorzugsweise zumindest sieben und besonders bevorzugt mehrere Heizeinheiten auf, welche insbesondere dazu vorgesehen sind, in zumindest einem Betriebszustand dem Heizbereich eine zu einem Erhitzen von aufgestelltem Gargeschirr und/oder aufgelegtem Gargut benötigte Energie zuzuführen. Die Heizeinheiten könnten beispielsweise in Form einer Matrix und/oder in Form eines klassischen Kochfelds, insbesondere in Form von alleinstehenden Heizeinheiten, angeordnet sein. Der Heizbereich, insbesondere eine Größe des Heizbereichs und/oder eine Formgebung des Heizbereichs, ist insbesondere definiert durch eine Anordnung und/oder Größe der Heizeinheiten. Insbesondere weist der Heizbereich eine wenigstens im Wesentlichen konstante Größe und/oder Formgebung auf, welche insbesondere unabhängig ist von einer Größe eines Gargeschirrs und/oder von einer Formgebung eines Gargeschirrs. Der Heizbereich, insbesondere eine Größe des Heizbereichs und/oder eine Formgebung des Heizbereichs, ist insbesondere unabhängig von einer Größe eines Gargeschirrs. Beispielsweise, insbesondere in dem Fall eines den gesamten Heizbereich ausfüllenden und/oder bedeckenden Gargeschirrs und/oder Garguts, könnte der Heizbereich, insbesondere eine Größe des Heizbereichs und/oder eine Formgebung des Heizbereichs, identisch sein mit einem Gargeschirr, insbesondere mit einer Größe eines Gargeschirrs und/oder mit einer Formgebung eines Gargeschirrs und/oder mit einem Gargeschirrdurchmesser. Vorteilhaft ist der Heizbereich größer als ein Gargeschirr, insbesondere als ein Gargeschirrdurchmesser. Der Heizbereich ist insbesondere von einer Heizzone verschieden ausgebildet. Unter einer "Kochfeldplatte" soll insbesondere ein Element verstanden werden, das dazu vorgesehen ist, in einer Einbaulage auf dem Heizbereich aufgestelltes Gargeschirr und/oder aufgelegtes Gargut zu tragen. Die Kochfeldplatte besteht insbesondere wenigstens zu einem Großteil aus Glas und/oder Glaskeramik. Unter "wenigstens zu einem Großteil" soll insbesondere zu einem Anteil von mindestens 70 %, insbesondere zu mindestens 80 %, vorteilhaft zu mindestens 90 % und vorzugsweise zu mindestens 95 % verstanden werden. Unter einer "Anzeigeeinheit" soll insbesondere eine Einheit verstanden werden, welche dazu vorgesehen ist, einem Bediener optisch, und beispielsweise zusätzlich akustisch und/oder haptisch, die Markierung des Heizbereichs und insbesondere zusätzlich zumindest eine Anzeigekenngröße bereitzustellen. Die Anzeigekenngröße könnte beispielsweise eine Information und/oder eine Zeitangabe und/oder eine Bedienaufforderung und/oder eine Handlungsaufforderung und/oder eine Auswahl sein. Die Anzeigeeinheit weist vorteilhaft zumindest ein Anzeigeelement auf, welches vorteilhaft eine LED ist. Vorteilhaft erstreckt sich die Anzeigeeinheit, insbesondere bei einer Betrachtung einer Projektion auf eine insbesondere parallel zu der Kochfeldplatte ausgerichtete Ebene, über einen Anteil von mindestens 20 %, insbesondere von mindestens 40 %, vorteilhaft von mindestens 50 %, besonders vorteilhaft von mindestens 70 %, vorzugsweise von mindestens 80 % und besonders bevorzugt von mindestens 90 % einer Quererstreckung des Heizbereichs und/oder einer Längserstreckung des Heizbereichs. Eine von der Anzeigeeinheit wenigstens teilweise umschlossene Fläche nimmt insbesondere einen Wert von mindestens 20 %, insbesondere von mindestens 40 %, vorteilhaft von mindestens 50 %, besonders vorteilhaft von mindestens 70 %, vorzugsweise von mindestens 80 % und besonders bevorzugt von mindestens 90 % einer Flächenerstreckung des Heizbereichs an. Die Anzeigeeinheit unterscheidet sich insbesondere von einem Display, insbesondere einem LCD-Display, und vorteilhaft zusätzlich von einer Flüssigkristallanzeige. Unter einer "Längserstreckung" eines Objekts soll insbesondere Erstreckung des Objekts in einer Längserstreckungsrichtung des Objekts verstanden werden. Unter einer "Längsersteckungssrichtung" eines Objekts soll insbesondere eine Richtung verstanden werden, welche parallel zu einer längsten Seite eines kleinsten gedachten geometrischen Quaders ausgerichtet ist, welcher das Objekt gerade noch vollständig umschließt. Unter einer "Erstreckung" eines Objekts soll insbesondere ein maximaler Abstand zweier Punkte einer senkrechten Projektion des Objekts auf eine Ebene verstanden werden. Unter einer "Quererstreckung" eines Objekts soll insbesondere Erstreckung des Objekts in einer senkrecht zu der Längserstreckungsrichtung des Objekts ausgerichteten Quererstreckungsrichtung verstanden werden. Unter einer "dynamischen" Anzeigeeinheit soll insbesondere eine Anzeigeeinheit verstanden werden, welche dazu vorgesehen ist, zumindest eine Markierungseigenschaft, insbesondere in Abhängigkeit einer Ansteuerung der Anzeigeeinheit durch die Steuereinheit, vorteilhaft bewusst zu verändern. Die bewusste Veränderung einer Markierungseigenschaft unterscheidet sich insbesondere von einer Veränderung der Markierungseigenschaft, welche durch eine Temperatureinwirkung und/oder durch eine Abnutzung und/oder durch einen Verschleiß eintritt. Unter einer "Steuereinheit" soll insbesondere eine elektronische Einheit verstanden werden, die vorzugsweise in einer Steuer- und/oder Regeleinheit eines Kochfelds, insbesondere eines Induktionskochfelds, zumindest teilweise integriert ist und die vorzugsweise dazu vorgesehen ist, zumindest den Heizbereich zu steuern und/oder zu regeln. Vorzugsweise umfasst die Steuereinheit eine Recheneinheit und insbesondere zusätzlich zur Recheneinheit eine Speichereinheit mit einem darin gespeicherten Steuer- und/oder Regelprogramm, das dazu vorgesehen ist, von der Recheneinheit ausgeführt zu werden. Die Steuereinheit ist dazu vorgesehen, im Fall eines aufgestellten Gargeschirrs aus zumindest einer den Heizbereich wenigstens teilweise definierenden Heizeinheit zumindest eine Heizzone zu einer Beheizung des aufgestellten Gargeschirrs zu bilden. Die Steuereinheit ist insbesondere zu einer Ansteuerung der Anzeigeeinheit vorgesehen. Vorteilhaft ist die Steuereinheit dazu vorgesehen, in dem Betriebsmodus den Heizbereich dauerhaft, insbesondere während des gesamten Betriebsmodus und vorteilhaft dauerhaft für einen Bediener sichtbar, zu markieren. Insbesondere ist die Steuereinheit dazu vorgesehen, in dem Betriebsmodus den Heizbereich unabhängig von einem aufgestellten Gargeschirr und/oder von einem aufgelegten Gargut und/oder von einer Durchführung eines Heizvorgangs dauerhaft zu markieren. Unter "dauerhaft" soll insbesondere durchgängig und/oder ständig und/oder unter Vermeidung einer unmarkierten Zeitspanne verstanden werden, wobei insbesondere eine Änderung einer Wellenlänge und/oder einer Intensität und/oder einer Farbe und/oder einer Frequenz möglich ist. Insbesondere könnte die Anzeigeeinheit insbesondere zu einer Änderung einer Wellenlänge und/oder einer Intensität und/oder einer Farbe und/oder einer Frequenz vorgesehen sein. Der Betriebsmodus ist insbesondere unabhängig von einem Gargeschirr. Der Betriebsmodus ist unabhängig von einem Aufstellen eines Gargeschirrs in dem Heizbereich. Der Betriebsmodus ist unabhängig von einem Entfernen eines Gargeschirrs aus dem Heizbereich. Beispielsweise könnte der Betriebsmodus durch eine Bedieneingabe mittels einer Bedienerschnittstelle einstellbar und/oder wählbar und/oder aktivierbar und/oder deaktivierbar sein. Alternativ oder zusätzlich könnte der Betriebsmodus insbesondere in einer Speichereinheit der Steuereinheit gespeichert sein. Beispielsweise könnte der Betriebsmodus durch die Steuereinheit, insbesondere automatisch, ausführbar sein. Unter einer "Markierungseigenschaft" soll insbesondere eine Eigenschaft einer tatsächlichen Markierung verstanden werden. Die Markierungseigenschaft ist in dem Betriebsmodus insbesondere dauerhaft für einen Bediener sichtbar. Die Markierungseigenschaft könnte insbesondere eine Beleuchtungseigenschaft sein. Insbesondere könnte die Markierung eine Beleuchtung sein. Beispielsweise könnte die Kochfeldvorrichtung, insbesondere zusätzlich zu der dynamischen Anzeigeeinheit, eine statische Anzeigeeinheit aufweisen, welche zu einer Markierung des Heizbereichs vorgesehen sein könnte. Die statische Anzeigeeinheit könnte beispielsweise eine in eine Oberfläche der Kochfeldplatte eingebrachte Markierung des Heizbereichs sein. Unter "vorgesehen" soll insbesondere speziell programmiert, ausgelegt und/oder ausgestattet verstanden werden. Darunter, dass ein Objekt zu einer bestimmten Funktion vorgesehen ist, soll insbesondere verstanden werden, dass das Objekt diese bestimmte Funktion in zumindest einem Anwendungs- und/oder Betriebszustand erfüllt und/oder ausführt.

Durch die erfindungsgemäße Ausgestaltung kann insbesondere ein hoher Komfort erreicht werden. Insbesondere kann eine verbesserte Bedienbarkeit erzielt und/oder zumindest eine Information bezüglich eines Betriebsparameters des Kochfelds an einen Bediener übermittelt werden. Insbesondere kann durch die Markierung der Anzeigeeinheit eine visuelle und/oder intuitive Kenntlichmachung von Betriebseigenschaften und/oder von Betriebsparametern ermöglicht werden, wodurch insbesondere eine verbesserte Kommunikation zu einem Bediener erreicht werden kann. Insbesondere kann eine mögliche Aufstellposition von Gargeschirr preisgünstig, wie beispielsweise durch einen Verzicht auf ein LCD-Display und/oder eine Flüssigkeitskristallanzeige, und/oder komfortabel kenntlich gemacht werden.

Ferner wird vorgeschlagen, dass die Steuereinheit dazu vorgesehen ist, in dem Betriebsmodus eine Größe der Markierung insbesondere des Heizbereichs und vorteilhaft eines jeden Heizbereichs wenigstens im Wesentlichen konstant zu halten. Insbesondere ist die Steuereinheit dazu vorgesehen, in dem Betriebsmodus eine Fläche und/oder eine Formgebung der Markierung insbesondere des Heizbereichs und vorteilhaft zusätzlich eines jeden Heizbereichs wenigstens im Wesentlichen konstant zu halten. Dadurch kann insbesondere eine optimale Markierung des Heizbereichs bereitgestellt werden. Insbesondere kann einem Bediener eine Gewissheit über eine Größe des Heizbereichs und damit insbesondere eine sichere Bedienbarkeit vermittelt werden.

Zudem wird vorgeschlagen, dass die Steuereinheit dazu vorgesehen ist, in dem Betriebsmodus die Markierungseigenschaft in Abhängigkeit von einer Veränderung des Betriebsparameters zu verändern. Insbesondere ist die Steuereinheit dazu vorgesehen, in dem Betriebsmodus die Markierungseigenschaft an eine Eigenschaft des Betriebsparameters anzupassen. Beispielsweise könnte die Steuereinheit dazu vorgesehen sein, in dem Betriebsmodus die Markierungseigenschaft in Abhängigkeit von einer Veränderung eines Zustands des Betriebsparameters zu verändern, wobei der Betriebsparameter insbesondere ein Garzustand sein könnte. Alternativ oder zusätzlich könnte die die Steuereinheit dazu vorgesehen sein, in dem Betriebsmodus die Markierungseigenschaft in Abhängigkeit von einer Veränderung eines Werts des Betriebsparameters zu verändern, wobei der Betriebsparameter insbesondere ein Heizparameter sein könnte. Dadurch kann insbesondere eine hohe Flexibilität erzielt werden. Besonders vorteilhaft kann eine Information an einen Bediener über eine Veränderung des Betriebsparameters bereitgestellt werden.

Beispielsweise könnte die Markierungseigenschaft eine Farbe und/oder eine Frequenz und/oder eine Wellenlänge sein. Vorzugsweise ist die Markierungseigenschaft eine Intensität der Markierung des Heizbereichs. Vorteilhaft ist die Steuereinheit dazu vorgesehen, die Intensität der Markierung des Heizbereichs monoton, insbesondere monoton steigend, mit einem sich monoton, insbesondere monoton steigend, verändernden Wert des Betriebsparameters zu verändern. Unter einer "Intensität" einer Markierung soll insbesondere eine Strahlungsstärke und/oder eine Lichtstärke und/oder eine Helligkeit und/oder eine Sättigung, insbesondere eine Farbsättigung, verstanden werden. Beispielsweise könnte die Steuereinheit insbesondere zusätzlich dazu vorgesehen sein, die Intensität der Markierung des Heizbereichs in Abhängigkeit von einer Auslastung der den Heizbereich definierenden Heizeinheiten zu wählen. Die Steuereinheit könnte beispielsweise dazu vorgesehen sein, die Intensität der Markierung des Heizbereichs monoton zu einem sich monoton verändernden Wert der Auslastung der den Heizbereich definierenden Heizeinheiten zu verändern. Die Markierungseigenschaft ist vorteilhaft eine Beleuchtungseigenschaft. Vorteilhaft ist die Markierung eine Beleuchtung. Dadurch kann ein Bediener einen verwendeten und/oder eingestellten Heizparameter insbesondere einfach und/oder komfortabel überprüfen.

Im Fall eines wenigstens im Wesentlichen konstanten Betriebsparameters ist die Steuereinheit vorteilhaft dazu vorgesehen, die Intensität der Markierung des Heizbereichs wenigstens im Wesentlichen konstant zu halten. Vorzugsweise ist die Steuereinheit dazu vorgesehen, in dem Betriebsmodus einen sich in wenigstens einer parallel zu einer Kochfeldplatte ausgerichteten Richtung verändernden Betriebsparameter mittels der Markierung des Heizbereichs, insbesondere mittels einer Veränderung der Markierungseigenschaft entlang der Richtung, anzuzeigen. Dadurch kann insbesondere eine intuitive Kenntlichmachung des Heizparameters ermöglicht werden. Insbesondere kann zumindest eine Information bezüglich eines Betriebszustands und/oder eines Betriebsparameters an einen Bediener übermittelt werden, wie beispielsweise eine Information bezüglich einer Restwärme und/oder bezüglich eines Heizparameters und/oder bezüglich aktivierter Teilbereiche des Heizbereichs und/oder bezüglich Heizzonen des Heizbereichs.

Beispielsweise könnte die Richtung eine Querrichtung und die Steuereinheit insbesondere dazu vorgesehen sein, den sich in der Querrichtung verändernden Heizparameter mittels der Markierung anzuzeigen. Vorzugsweise ist die Richtung eine Tiefenrichtung. Die Tiefenrichtung ist insbesondere von einem einem Bediener zugewandten Bereich des Heizbereichs in einen einem Bediener abgewandten Bereich des Heizbereichs und insbesondere parallel zu einer Haupterstreckungsebene der Kochfeldplatte ausgerichtet. Insbesondere ist die Querrichtung wenigstens im Wesentlichen senkrecht zu der Tiefenrichtung und insbesondere parallel zu einer Haupterstreckungsebene der Kochfeldplatte ausgerichtet. Im Fall eines sich in Tiefenrichtung verändernden Betriebsparameters ist die Steuereinheit insbesondere dazu vorgesehen, in dem einem Bediener zugewandten Bereich des Heizbereichs eine andere, insbesondere eine höhere und/oder eine geringere, Intensität der Markierung des Heizbereichs zu wählen als in den einem Bediener abgewandten Bereich des Heizbereichs. Unter einer "Haupterstreckungsebene" eines Objekts soll insbesondere eine Ebene verstanden werden, welche parallel zu einer größten Seitenfläche eines kleinsten gedachten geometrischen Quaders ist, welcher das Objekt gerade noch vollständig umschließt, und insbesondere durch den Mittelpunkt des Quaders verläuft. Dadurch kann insbesondere ein hoher Komfort für einen Bediener ermöglicht werden.

Der Betriebsparameter könnte beispielsweise ein Garzustand und/oder eine Eingabegröße sein, welche insbesondere durch eine Bedieneingabe mittels einer Bedienerschnittstelle durch einen Bediener vorgebbar und/oder eingebbar und/oder einstellbar sein könnte. Vorzugsweise ist der Betriebsparameter ein Heizparameter. Beispielsweise könnte der Heizparameter eine Heizleistung und/oder eine Heizleistungsdichte und/oder eine Heizleistungsstufe und/oder eine Temperatur sein. Im Fall eines Heizparameters, welcher eine Heizleistung und/oder eine Heizleistungsdichte und/oder eine Heizleistungsstufe ist, könnte der Betriebsmodus insbesondere ein als "Power-Move" bezeichneter Betriebsmodus sein, bei welchem insbesondere eine Änderung des Heizparameters durch eine Verschiebung des Gargeschirrs in dem Heizbereich, insbesondere entlang der Richtung, vorgenommen werden kann. Im Fall eines Heizparameters, welcher eine Temperatur ist, könnte der Betriebsmodus insbesondere ein als "Temperature-Move" bezeichneter Betriebsmodus sein, bei welchem insbesondere eine Änderung des Heizparameters durch eine Verschiebung des Gargeschirrs in dem Heizbereich, insbesondere entlang der Richtung, vorgenommen werden kann. Dadurch kann insbesondere eine Möglichkeit einer optimalen Markierung eines als "Power-Move" und/oder als "Temperature-Move" bezeichneten Betriebsmodus geschaffen werden.

Ferner wird vorgeschlagen, dass der Heizbereich zumindest eine zusammengesetzte Heizzone umfasst. Insbesondere ist der Heizbereich, vorteilhaft die zusammengesetzte Heizzone, durch zumindest zwei, insbesondere zumindest drei, vorteilhaft zumindest vier, besonders vorteilhaft zumindest fünf, vorzugsweise zumindest sieben und besonders bevorzugt mehrere Heizeinheiten definiert. Beispielsweise könnte der Heizbereich aus der zusammengesetzten Heizzone bestehen und insbesondere aus den die zusammengesetzte Heizzone definierenden Heizeinheiten definiert sein. Vorteilhaft ist der Heizbereich zusätzlich zu den die zusammengesetzte Heizzone definierenden Heizeinheiten durch zumindest eine weitere Heizeinheit definiert. Eine Heizzone ist insbesondere ein Bereich, welcher insbesondere durch zumindest eine Heizeinheit definiert ist, die der Heizzone in wenigstens einem Heizbetriebszustand Energie, insbesondere in Form von Wärme, vorteilhaft in Form eines elektromagnetischen Wechselfelds, zuführt. Insbesondere ist die Heizzone, insbesondere eine Fläche der Heizzone, in dem Heizbetriebszustand von einem elektromagnetischen Wechselfeld durchsetzt und/oder durchdrungen. Die Heizzone, insbesondere eine Größe der Heizzone und/oder eine Formgebung der Heizzone, ist insbesondere durch die Heizeinheit, insbesondere durch eine Größe der Heizeinheit und/oder durch eine Formgebung der Heizeinheit, definiert, welche der Heizzone in dem Heizbetriebszustand Energie zuführt. Insbesondere ist die Heizzone, insbesondere eine Größe der Heizzone und/oder eine Formgebung der Heizzone, wenigstens im Wesentlichen unabhängig von einem aufgestellten Gargeschirr, insbesondere von einer Größe eines aufgestellten Gargeschirrs und/oder von einer Formgebung eines aufgestellten Gargeschirrs. Beispielsweise könnte der Heizbereich, welcher insbesondere eine zusammengesetzte Heizzone umfassen könnte, durch zumindest zwei Heizeinheiten definiert sein und insbesondere eine variable Kochfläche ausbilden. Die Heizeinheiten könnten hierbei insbesondere in einer Reihe und/oder in Form einer Kochfeld-Matrix angeordnet sein. Alternativ könnte der Heizbereich, welcher insbesondere eine zusammengesetzte Heizzone umfassen könnte, durch zumindest zwei alleinstehende Heizeinheiten definiert sein. Unter einer "alleinstehenden" Heizeinheit soll insbesondere eine Heizeinheit verstanden werden, die in einem Abstand von mindestens 1 cm, insbesondere von mindestens 2 cm, vorteilhaft von mindestens 3 cm, besonders vorteilhaft von mindestens 4 cm und vorzugsweise von mindestens 5 cm zu einer der Heizeinheit benachbarten, insbesondere nächstgelegenen Heizeinheit aufweist. Insbesondere ist ein Kochfeld, das die alleinstehende Heizeinheit aufweist, als ein klassisches Kochfeld ausgebildet. Unter einem "klassischen" Kochfeld soll insbesondere ein Kochfeld mit zumindest einer alleinstehenden Heizeinheit verstanden werden, auf welchem die alleinstehende Heizeinheit optisch gekennzeichnet, insbesondere markiert, ist, beispielsweise durch Siebdruck und/oder durch die Anzeigeeinheit und/oder durch zumindest ein Anzeigeelement der Anzeigeeinheit, wie beispielsweise eine LED. Insbesondere unterscheidet sich ein klassisches Kochfeld von einem Matrixkochfeld. Ein Matrixkochfeld unterscheidet sich insbesondere von einem klassischen Kochfeld durch eine variable Kochfläche. Dadurch können insbesondere Gargeschirre verschiedener Größe mittels des Heizbereichs erhitzt und/oder beheizt werden.

Zudem wird vorgeschlagen, dass die Steuereinheit dazu vorgesehen ist, in dem Betriebsmodus mittels der Markierung eine Berandung des Heizbereichs wenigstens teilweise zu kennzeichnen. Beispielsweise könnte die Steuereinheit dazu vorgesehen sein, in dem Betriebsmodus mittels der Markierung eine Brandung des Heizbereichs wenigstens im Wesentlichen vollständig zu kennzeichnen. Die Steuereinheit ist insbesondere dazu vorgesehen, in dem Betriebsmodus mittels der Markierung den Heizbereich wenigstens abschnittsweise zu kennzeichnen. Insbesondere ist die Steuereinheit dazu vorgesehen, in dem Betriebsmodus Eckpunkte des Heizbereichs mittels der Markierung zu kennzeichnen und insbesondere kürzeste Verbindungen zwischen den Eckpunkten wenigstens abschnittsweise zu kennzeichnen und/oder wenigstens abschnittsweise ungekennzeichnet zu belassen. Insbesondere ist die Steuereinheit dazu vorgesehen, in dem Betriebsmodus die kürzesten Verbindungen zwischen den Eckpunkten zu einem Anteil von mindestens 30 %, insbesondere von mindestens 40 %, vorteilhaft von mindestens 50 %, besonders vorteilhaft von mindestens 60 % und vorzugsweise von mindestens 70 % einer Längserstreckung der kürzesten Verbindungen zwischen den Eckpunkten ungekennzeichnet zu belassen. Bei einer Betrachtung einer Projektion in eine Ebene, welche insbesondere parallel zu einer Haupterstreckungsebene der Kochfeldplatte ausgerichtet ist, ist die Berandung des Heizbereichs insbesondere ein Umfang des Heizbereichs. Dadurch kann insbesondere bei geringen Kosten eine optimale Markierung des Heizbereichs ermöglicht werden. Geringe Kosten können insbesondere erreicht werden durch eine Möglichkeit, in einem Bereich zwischen zumindest zwei den Heizbereich definierenden Heizeinheiten zumindest einen Teil der Anzeigeeinheit anzuordnen, wie beispielsweise zumindest ein Anzeigeelement, insbesondere eine LED.

Weiterhin wird vorgeschlagen, dass die Steuereinheit dazu vorgesehen ist, in dem Betriebsmodus zumindest eine Position einzelner den Heizbereich definierender Heizeinheiten mittels der Markierung zu markieren. Beispielsweise könnte die Steuereinheit dazu vorgesehen sein, insbesondere zusätzlich zu einer Kennzeichnung der Berandung des Heizbereichs, die Position der den Heizbereich definierenden Heizeinheiten durch eine Kennzeichnung einer Berandung der den Heizbereich definierenden Heizeinheiten zu markieren. Alternativ oder zusätzlich könnte die Steuereinheit dazu vorgesehen sein, zumindest eine Position eines Schwerpunkts und/oder eines Mittelpunkts der den Heizbereich definierenden Heizeinheiten mittels der Markierung zu markieren. Dadurch können Gargeschirre insbesondere in Abhängigkeit einer Größe einzelner den Heizbereich definierender Heizeinheiten gezielt auf den passenden Heizeinheiten aufgestellt werden, wodurch in einfacher Weise optimal zu einer Beheizung eines gegebenen Gargeschirrs passende Heizzone ausgewählt werden kann.

Ferner wird vorgeschlagen, dass die Steuereinheit dazu vorgesehen ist, in dem Betriebsmodus zumindest eine Temperatur einer insbesondere aktivierten und/oder deaktivierten Heizzone des Heizbereichs mittels der Markierung, insbesondere mittels der Markierungseigenschaft, anzuzeigen. Die Temperatur der Heizzone ist insbesondere eine Temperatur einer in dem Bereich der Heizzone angeordneten Oberfläche des Heizbereichs, welche insbesondere durch eine Oberfläche der Kochfeldplatte gebildet ist. Beispielsweise könnte die Steuereinheit insbesondere zusätzlich dazu vorgesehen sein, in dem Betriebsmodus zumindest eine Restwärme einer insbesondere deaktivierten Heizzone des Heizbereichs mittels der Markierung, insbesondere mittels der Markierungseigenschaft, anzuzeigen. Insbesondere könnte die Steuereinheit dazu vorgesehen sein, in dem Betriebsmodus eine Intensität der Markierung monoton, insbesondere linear, mit abnehmender Temperatur zu reduzieren. Insbesondere sinkt eine Temperatur einer deaktivierten Heizzone mit zunehmendem zeitlichen Abstand zwischen der Deaktivierung der deaktivierten Heizzone und einem Zeitpunkt der Anzeige der Temperatur der deaktivierten Heizzone. Dadurch kann insbesondere eine hohe Sicherheit gewährleistet und/oder eine Warnung an einen Bediener in einfacher und/oder intuitiver Weise übermittelt werden.

Ein besonders hoher Komfort kann erreicht werden durch ein Kochfeld, insbesondere durch ein Induktionskochfeld, mit zumindest einer erfindungsgemäßen Kochfeldvorrichtung .

Der Komfort kann weiter gesteigert werden durch ein Verfahren laut des Patentanspruchs 13.

Die Kochfeldvorrichtung soll hierbei nicht auf die oben beschriebene Anwendung und Ausführungsform beschränkt sein. Insbesondere kann die Kochfeldvorrichtung zu einer Erfüllung einer hierin beschriebenen Funktionsweise eine von einer hierin genannten Anzahl von einzelnen Elementen, Bauteilen und Einheiten abweichende Anzahl aufweisen.

Weitere Vorteile ergeben sich aus der folgenden Zeichnungsbeschreibung. In der Zeichnung sind Ausführungsbeispiele der Erfindung dargestellt. Die Zeichnung, die Beschreibung und die Ansprüche enthalten zahlreiche Merkmale in Kombination.

Es zeigen:
- Fig. 1: ein Kochfeld mit einer Kochfeldvorrichtung außerhalb eines Betriebsmodus in einer schematischen Draufsicht,
- Fig. 2: das Kochfeld mit der Kochfeldvorrichtung in einem Betriebsmodus vor einem Beginn eines Heizbetriebszustands in einer schematischen Draufsicht,
- Fig. 3: das Kochfeld mit der Kochfeldvorrichtung in einem Betriebsmodus vor in dem Heizbetriebszustand in einer schematischen Draufsicht,
- Fig. 4: das Kochfeld mit der Kochfeldvorrichtung in einem Betriebsmodus vor im Anschluss an den Heizbetriebszustand in einer schematischen Draufsicht,
- Fig. 5: verschiedene Anzeigeelemente einer Anzeigeeinheit der Kochfeldvorrichtung in einer schematischen Darstellung,
- Fig. 6: ein Kochfeld mit einer alternativen Kochfeldvorrichtung in einem Betriebsmodus in einer schematischen Draufsicht und
- Fig. 7: ein Kochfeld mit einer alternativen Kochfeldvorrichtung in einem Betriebsmodus in einer schematischen Draufsicht.

Fig. 1 zeigt ein Kochfeld 26a, das als ein Induktionskochfeld ausgebildet ist, mit einer Kochfeldvorrichtung 10a, die als eine Induktionskochfeldvorrichtung ausgebildet ist. Die Kochfeldvorrichtung 10a weist eine Kochfeldplatte 20a auf. In einem montierten Zustand bildet die Kochfeldplatte 20a einen Teil eines Kochfeldaußengehäuses aus. Die Kochfeldplatte 20a ist zu einem Aufstellen von Gargeschirr 14a vorgesehen.

Die Kochfeldvorrichtung 10a weist mehrere Heizeinheiten 24a auf. Von mehrfach vorhandenen Objekten ist in den Figuren jeweils lediglich eines mit einem Bezugszeichen versehen. Die Heizeinheiten 24a definieren einen variablen Kochflächenbereich. Jeweils vier der Heizeinheiten 24a sind in einer Reihe angeordnet. Alternativ könnte die Kochfeldvorrichtung eine Vielzahl an Heizeinheiten aufweisen, welche in Form einer Matrix angeordnet sein könnten.

Im vorliegenden Ausführungsbeispiel weist die Kochfeldvorrichtung 10a acht Heizeinheiten 24a auf. Die Heizeinheiten 24a sind dazu vorgesehen, auf der Kochfeldplatte 20a oberhalb der Heizeinheiten 24a aufgestelltes Gargeschirr 14a zu erhitzen. Die Heizeinheiten 24a sind als Induktionsheizeinheiten ausgebildet.

Die Kochfeldvorrichtung 10a weist eine Bedienerschnittstelle 28a zu einer Eingabe und/oder Auswahl von Betriebsparametern auf, beispielsweise einer Heizleistung und/oder einer Heizleistungsdichte und/oder einer Heizzone. Die Bedienerschnittstelle 28a ist zu einer Ausgabe eines Werts eines Betriebsparameters an einen Bediener vorgesehen.

Die Kochfeldvorrichtung 10a weist eine Steuereinheit 18a auf. Die Steuereinheit 18a ist dazu vorgesehen, in Abhängigkeit von mittels der Bedienerschnittstelle 28a eingegebener Betriebsparameter Aktionen auszuführen und/oder Einstellungen zu verändern. Die Steuereinheit 18a regelt in einem Heizbetriebszustand eine Energiezufuhr zu den Heizeinheiten 24a.

Im vorliegenden Ausführungsbeispiel weist die Kochfeldvorrichtung 10a zwei Heizbereiche 12a auf. Die Heizbereiche 12a sind bezüglich einer Querrichtung nebeneinander angeordnet. Von den Heizbereichen 12a wird im Folgenden lediglich einer beschrieben. Im vorliegenden Ausführungsbeispiel ist der Heizbereich 12a durch vier Heizeinheiten 24a definiert.

Der Heizbereich 12a erstreckt sich von einem einem Bediener zugewandten Bereich in einen einem Bediener abgewandten Bereich. Auf dem Heizbereich 12a ist ein Gargeschirr 14a zu einer Beheizung aufstellbar.

Die Kochfeldvorrichtung 10a weist eine dynamische Anzeigeeinheit 16a auf. Die Anzeigeeinheit 16a ist in einem Betriebsmodus zu einer Markierung des Heizbereichs 12a vorgesehen. Die Markierung ist eine Beleuchtung. In dem Betriebsmodus ist die Anzeigeeinheit 16a zu einer Beleuchtung des Heizbereichs 12a vorgesehen.

Die Anzeigeeinheit 16a weist zumindest ein Anzeigeelement 30a auf. Im vorliegenden Ausführungsbeispiel weist die Anzeigeeinheit 16a mehrere Anzeigeelemente 30a auf. Von den Anzeigeelementen 30a wird im Folgenden lediglich eines beschrieben. Das Anzeigeelement 30a ist eine LED.

Beispielweise aktiviert ein Bediener durch eine Bedieneingabe mittels der Bedienerschnittstelle 28a den Betriebsmodus. In dem Betriebsmodus wählt die Steuereinheit 18a eine Markierungseigenschaft der Markierung des Heizbereichs 12a in Abhängigkeit von einem Betriebsparameter.

Eine Größe des Heizbereichs 12a ist in dem Betriebsmodus im Wesentlichen konstant. Die Steuereinheit 18a hält in dem Betriebsmodus eine Größe der Markierung des Heizbereichs 12a im Wesentlichen konstant.

Im Fall einer Aktivierung des Betriebsmodus markiert die Steuereinheit 18a den Heizbereich 12a mittels der von der Anzeigeeinheit 16a bereitgestellten Markierung. Die Steuereinheit 18a verändert in dem Betriebsmodus die Markierungseigenschaft in Abhängigkeit von einer Veränderung des Betriebsparameters. Im vorliegenden Ausführungsbeispiel ist die Markierungseigenschaft eine Intensität der Markierung des Heizbereichs 12a. Im Fall einer Aktivierung des Betriebsmodus markiert die Steuereinheit 18a den Heizbereich 12a bis zu einem Beginn eines Heizbetriebszustands, in welchem insbesondere zumindest ein auf dem Heizbereich 12a aufgestelltes Gargeschirr 14a beheizt wird, mit einer geringen Intensität des Betriebsparameters (vgl. Fig. 2).

Alternativ könnte die Steuereinheit dazu vorgesehen sein, jeden Heizbereich mit einer geringen Intensität des Betriebsparameters zu markieren und insbesondere bei einer Aktivierung des Betriebsmodus in einem der Heizbereiche diesen Heizbereich mit einer höheren Intensität des Betriebsparameters zu markieren.

Im vorliegenden Ausführungsbeispiel ist der Betriebsmodus ein als "Power-Move" bezeichneter Betriebsmodus. Alternativ könnte der Betriebsmodus ein als "Temperature-Move" bezeichneter Betriebsmodus sein.

In dem Betriebsmodus ordnet die Steuereinheit 18a jeder Heizeinheit 24a einen vordefinierten Heizparameter zu. Die Steuereinheit 18a ordnet in dem Betriebsmodus einer in dem einem Bediener zugewandten Bereich angeordneten Heizeinheit 24a einen größeren Wert des Heizparameters zu als einer in dem einem Bediener abgewandten Bereich angeordneten Heizeinheit 24a.

Im vorliegenden Ausführungsbeispiel wählt die Steuereinheit 18a die Markierungseigenschaft der Markierung des Heizbereichs 12a in Abhängigkeit von dem Heizparameter. Der Betriebsparameter ist in dem Betriebsmodus ein Heizparameter.

Die Steuereinheit 18a zeigt in dem Betriebsmodus einen sich in einer parallel zu der Kochfeldplatte 20a ausgerichteten Richtung 22a verändernden Betriebsparameter mittels der Markierung des Heizbereichs 12a an. Die Richtung 22a weist von dem einem Bediener zugewandten Bereich in den einem Bediener abgewandten Bereich. Die Richtung 22a ist eine Tiefenrichtung. Im vorliegenden Ausführungsbeispiel nimmt der Betriebsparameter in der Richtung 22a monoton fallend ab.

Im Fall eines Aufstellens eines Gargeschirrs 14a auf dem Heizbereich 12a startet die Steuereinheit 18a den Heizbetriebszustand. In dem Heizbetriebszustand regelt die Steuereinheit 18a eine Beheizung des Gargeschirrs 14a. Die Steuereinheit 18a regelt in dem Heizbetriebszustand eine Energiezufuhr zu denjenigen Heizeinheiten 24a, oberhalb welcher das Gargeschirr 14a aufgestellt ist. In dem Heizbetriebszustand markiert die Steuereinheit 18a den Heizbereich 12a mit einer hohen Intensität des Betriebsparameters (vgl. Fig. 3).

Die das Gargeschirr 14a beheizenden Heizeinheiten 24a definieren eine Heizzone (nicht dargestellt). In dem Betriebsmodus zeigt die Steuereinheit 18a eine Temperatur einer aktivierten Heizzone des Heizbereichs 12a mittels der Markierung an. Beispielsweise könnte die Steuereinheit eine hohe Temperatur der Heizzone des Heizbereichs mit einer ersten Farbe, wie insbesondere rot, und eine geringe Temperatur der Heizzone des Heizbereichs mit einer zweiten, von der ersten Farbe verschiedenen Farbe, wie insbesondere blau, mittels der Markierung anzeigen. Die Markierungseigenschaft könnte beispielsweise eine Farbe der Markierung des Heizbereichs sein. Alternativ oder zusätzlich könnte die Steuereinheit verschiedene Temperaturen durch verschiedene Intensitäten anzeigen. Hierbei könnte die Markierungseigenschaft beispielsweise eine Intensität der Markierung des Heizbereichs sein.

Im vorliegenden Ausführungsbeispiel ist die Heizzone des Heizbereichs 12a durch zwei Heizeinheiten 24a definiert. Die Heizzone ist eine zusammengesetzte Heizzone. Der Heizbereich 12a umfasst die zusammengesetzte Heizzone. Die zusammengesetzte Heizzone ist Teil des Heizbereichs 12a. In dem Heizbetriebsmodus definiert die Heizzone einen aktivierten Teilbereich des Heizbereichs 12a.

Die Steuereinheit 18a markiert in dem Betriebsmodus den aktivierten Teilbereich des Heizbereichs 12a und einen deaktivierten Teil des Heizbereichs 12a. Die Steuereinheit 18a markiert in dem Betriebsmodus den gesamten Heizbereich 12a. In dem Betriebsmodus kennzeichnet die Steuereinheit 18a eine Berandung des Heizbereichs 12a teilweise.

Die Anzeigeeinheit 16a ist in einem Nahbereich der Heizeinheiten 24a angeordnet. Die Anzeigeeinheit 16a umgibt den Heizbereich 12a teilweise. An markanten Stellen der Berandung des Heizbereichs 12a ist jeweils ein Anzeigeelement 30a angeordnet. Die Anzeigeeinheit 16a weist Anzeigeelemente 30a verschiedener Geometrie auf (vgl. Fig. 5).

Die Anzeigeeinheit 16a weist ein erstes Anzeigeelement 30a' auf. Das erste Anzeigeelement 30a' weist eine im Wesentlichen L-förmige und/oder hakenförmige und/oder Bumerang-förmige Gestalt auf. Das erste Anzeigeelement 30a' ist zu einer Kennzeichnung einer Ecke des Heizbereichs 12a vorgesehen. Das erste Anzeigeelement 30a' ist zu einer Kennzeichnung einer Abgrenzung des Heizbereichs 12a vorgesehen. Alternativ könnte das erste Anzeigeelement zu einer Kennzeichnung einer Abgrenzung einer Heizeinheit vorgesehen sein.

Die Anzeigeeinheit 16a weist ein zweites Anzeigeelement 30a" auf. Das zweite Anzeigeelement 30a" weist eine längliche im Wesentlichen Rechteck-förmige Gestalt auf. Das zweite Anzeigeelement 30a" ist zu einer Kennzeichnung einer länglichen seitlichen Berandung des Heizbereichs 12a vorgesehen. Im vorliegenden Ausführungsbeispiel weist das zweite Anzeigeelement 30a" eine im Wesentlichen durchgängige längliche im Wesentlichen Rechteck-förmige Gestalt auf.

Die Anzeigeeinheit 16a weist ein drittes Anzeigeelement 30a'" auf. Das dritte Anzeigeelement 30a'" weist mehrere im Wesentlichen Quadrat-förmige Gestalten auf, welche in einer Reihe angeordnet sind. Das dritte Anzeigeelement 30a'" weist eine im Wesentlichen längliche Gestalt auf, welche durch die mehreren im Wesentlichen Quadratförmigen Gestalten definiert ist. Das dritte Anzeigeelement 30a'" ist zu einer Kennzeichnung einer länglichen seitlichen Berandung des Heizbereichs 12a vorgesehen.

Die Anzeigeeinheit 16a weist ein viertes Anzeigeelement 30a"" auf. Das vierte Anzeigeelement 30a"" ist durch zwei erste Anzeigeelemente 30a' definiert, welche entlang einer jeweiligen Kante der Gestalten der ersten Anzeigeelemente 30a' aneinander angrenzen. Die das vierte Anzeigeelement 30a"" definierenden ersten Anzeigeelemente 30a' sind im Wesentlichen spiegelsymmetrisch angeordnet.

Im vorliegenden Ausführungsbeispiel weist die Markierung des Heizbereichs 12a vier erste Anzeigeelemente 30a' und acht zweite Anzeigeelemente 30a" auf. Die ersten Anzeigeelemente 30a' sind zu einer Kennzeichnung von Ecken des Heizbereichs 12a vorgesehen. Eine Längsrichtung eines jeweiligen zweiten Anzeigeelements 30a" ist im Wesentlichen parallel zu der Richtung 22a ausgerichtet. Die Richtung 22a ist parallel zu einer Längserstreckungsrichtung des Heizbereichs 12a ausgerichtet. Die zweiten Anzeigeelemente 30a" sind auf einander bezüglich der Querrichtung gegenüberliegenden Seiten des Heizbereichs 12a angeordnet. Die zweiten Anzeigeelemente 30a" sind im Wesentlichen gleichverteilt zwischen zwei bezüglich der Richtung 22a einander nächstgelegenen ersten Anzeigeelemente 30a' angeordnet.

Die zweiten Anzeigeelemente 30a" sind im Wesentlichen auf einer Höhe eines Schwerpunkts und/oder Mittelpunkts der Heizeinheiten 24a angeordnet. Die Steuereinheit 18a markiert in dem Betriebsmodus eine Position einzelner den Heizbereich 12a definierender Heizeinheiten 24a mittels der Markierung.

Im Fall eines Entfernen des Gargeschirrs 14a von dem Heizbereich 12a beendet die Steuereinheit 18a den Heizbetriebszustand (vgl. Fig. 4). Die Steuereinheit 18a stoppt eine Energiezufuhr zu den die Heizzone definierenden Heizeinheiten 24a. Im Fall einer Beendigung des Heizbetriebszustands wird aus der aktivierten Heizzone eine deaktivierte Heizzone.

Direkt im Anschluss an eine Beendigung des Heizbetriebszustands weist die deaktivierte Heizzone eine geringfügig geringere Temperatur auf als die aktivierte Heizzone kurz vor einer Beendigung des Heizbetriebszustands. In dem Betriebsmodus zeigt die Steuereinheit 18a eine Temperatur einer deaktivierten Heizzone des Heizbereichs 12a mittels der Markierung an.

In einem Verfahren mit der Kochfeldvorrichtung 10a wird der Heizbereich 12a mittels der Markierung des Heizbereichs 12a markiert. In dem Betriebsmodus wird in dem Verfahren eine Markierungseigenschaft der Markierung des Heizbereichs 12a in Abhängigkeit von einem Betriebsparameter gewählt.

In Fig. 6 und 7 sind zwei weitere Ausführungsbeispiele der Erfindung gezeigt. Die nachfolgenden Beschreibungen beschränken sich im Wesentlichen auf die Unterschiede zwischen den Ausführungsbeispielen, wobei bezüglich gleich bleibender Bauteile, Merkmale und Funktionen auf die Beschreibung des Ausführungsbeispiels der Fig. 1 bis 5 verwiesen werden kann. Zur Unterscheidung der Ausführungsbeispiele ist der Buchstabe a in den Bezugszeichen des Ausführungsbeispiels in den Fig. 1 bis 5 durch die Buchstaben b und c in den Bezugszeichen des Ausführungsbeispiels der Fig. 6 und 7 ersetzt. Bezüglich gleich bezeichneter Bauteile, insbesondere in Bezug auf Bauteile mit gleichen Bezugszeichen, kann grundsätzlich auch auf die Zeichnungen und/oder die Beschreibung des Ausführungsbeispiels der Fig. 1 bis 5 verwiesen werden.

Fig. 6 zeigt ein Kochfeld 26b mit einer alternativen Kochfeldvorrichtung 10b. Im vorliegenden Ausführungsbeispiel weist die Kochfeldvorrichtung 10b zwölf Heizeinheiten 24b auf. Eine dynamische Anzeigeeinheit 16b der Kochfeldvorrichtung 10b ist in einem Betriebsmodus zu einer Markierung eines Heizbereichs 12b der Kochfeldvorrichtung 10b vorgesehen. In dem Betriebsmodus wählt die Steuereinheit 18b eine Markierungseigenschaft der Markierung des Heizbereichs 12b in Abhängigkeit von einem Betriebsparameter.

Die Steuereinheit 18b markiert in dem Betriebsmodus eine Position einzelner den Heizbereich 12b definierender Heizeinheiten 24b mittels der Markierung. In dem Betriebsmodus markiert die Steuereinheit 18b Zwischenräume zwischen einander nächstgelegenen Heizeinheiten 24b. Die Steuereinheit 18b kennzeichnet in dem Betriebsmodus eine Berandung des Heizbereichs 12b mittels der Markierung teilweise. In dem Betriebsmodus markiert die Steuereinheit 18b randseitige, insbesondere bezüglich einer Richtung 22b, die eine Tiefenrichtung ist, obere und/oder untere und/oder seitliche, Begrenzungen der Heizeinheiten 24b.

Die Steuereinheit 18b markiert in dem Betriebsmodus jede Heizeinheit 24b mittels vier Anzeigeelementen 30b der Anzeigeeinheit 16b. In dem Betriebsmodus ordnet die Steuereinheit 18b einander nächstgelegenen Heizeinheiten 24b teilweise dieselben Anzeigeelemente 30b zu. Anzeigeelemente 30b, welche einen Zwischenraum zwischen zwei einander nächstgelegenen Heizeinheiten 24b markieren, sind beiden Heizeinheiten 24b gleichermaßen zugeordnet.

Im vorliegenden Ausführungsbeispiel weist die Markierung des Heizbereichs 12b zehn zweite Anzeigeelemente 30b" auf. Eine Längserstreckungsrichtung eines jeweiligen zweiten Anzeigeelements 30b" ist im Wesentlichen senkrecht zu der Richtung 22b ausgerichtet. Jeweils fünf zweite Anzeigeelemente 30b" sind in der Richtung 22b hintereinander angeordnet. Jeweils zwei zweite Anzeigeelemente 30b" sind auf einander bezüglich einer Querrichtung gegenüberliegenden Seiten des Heizbereichs 12b angeordnet. Die Querrichtung ist senkrecht zu der Richtung 22b ausgerichtet.

Fig. 7 zeigt ein Kochfeld 26c mit einer alternativen Kochfeldvorrichtung 10c. Im vorliegenden Ausführungsbeispiel weist die Kochfeldvorrichtung 10c vier Heizeinheiten 24c auf, die einen variablen Kochflächenbereich definieren. Die Kochfeldvorrichtung 10c weist zwei alleinstehende Heizeinheiten 32c auf. Die alleinstehenden Heizeinheiten 32c definieren einen Heizbereich 12c der Kochfeldvorrichtung 10c.

Alternativ könnte die Kochfeldvorrichtung zwei Heizeinheiten aufweisen, welche gemeinsam eine zusammenhängende Heizzone definieren könnten. Beispielsweise könnten die Heizeinheiten konzentrisch zueinander angeordnet sein. Alternativ oder zusätzlich könnten die Heizeinheiten direkt aneinander angrenzen. Hierbei könnte beispielsweise eine erste der Heizeinheiten eine im Wesentlichen kreisrunde Gestalt und eine zweite der Heizeinheiten eine im Wesentlichen sichelförmige Gestalt aufweisen. Die zweite Heizeinheit könnte die erste Heizeinheit wenigstens teilweise umgreifen.

Eine dynamische Anzeigeeinheit 16c der Kochfeldvorrichtung 10c ist in einem Betriebsmodus zu einer Markierung des Heizbereichs 12c vorgesehen. In dem Betriebsmodus wählt die Steuereinheit 18c eine Markierungseigenschaft der Markierung des Heizbereichs 12c in Abhängigkeit von einem Betriebsparameter.

### Bezugszeichen

- 10: Kochfeldvorrichtung
- 12: Heizbereich
- 14: Gargeschirr
- 16: Anzeigeeinheit
- 18: Steuereinheit
- 20: Kochfeldplatte
- 22: Richtung
- 24: Heizeinheit
- 26: Kochfeld
- 28: Bedienerschnittstelle
- 30: Anzeigeelement
- 32: Alleinstehende Heizeinheit

## Patentansprüche

1. Kochfeldvorrichtung mit zumindest einem Heizbereich (12a-c), auf welchem zumindest ein Gargeschirr (14a-c) zu einer Beheizung aufstellbar ist, und mit einer dynamischen Anzeigeeinheit (16a-c), die in zumindest einem Betriebsmodus, welcher unabhängig von einem Aufstellen und Entfernen des Gargeschirrs (14a-c) in und aus dem Heizbereich (12a-c) ist, zu einer Markierung des Heizbereichs (12a-c) vorgesehen ist, und mit einer Steuereinheit (18a-c), die dazu vorgesehen ist, im Fall eines aufgestellten Gargeschirrs (14a-c) aus zumindest einer den Heizbereich (12a-c) wenigstens teilweise definierenden Heizeinheit (24a-c) zumindest eine Heizzone zu einer Beheizung des aufgestellten Gargeschirrs (14a-c) zu bilden, **dadurch gekennzeichnet, dass** die Steuereinheit (18a-c) dazu vorgesehen ist, in dem Betriebsmodus zumindest eine Markierungseigenschaft der Markierung des Heizbereichs (12a-c) in Abhängigkeit von zumindest einem Betriebsparameter zu wählen.

2. Kochfeldvorrichtung nach Anspruch 1, **dadurch gekennzeichnet, dass** die Steuereinheit (18a-c) dazu vorgesehen ist, in dem Betriebsmodus eine Größe der Markierung wenigstens im Wesentlichen konstant zu halten.

3. Kochfeldvorrichtung nach Anspruch 1 oder 2, **dadurch gekennzeichnet, dass** die Steuereinheit (18a-c) dazu vorgesehen ist, in dem Betriebsmodus die Markierungseigenschaft in Abhängigkeit von einer Veränderung des Betriebsparameters zu verändern.

4. Kochfeldvorrichtung nach einem der vorhergehenden Ansprüche, **dadurch gekennzeichnet, dass** die Markierungseigenschaft eine Intensität der Markierung des Heizbereichs (12a-c) ist.

5. Kochfeldvorrichtung nach einem der vorhergehenden Ansprüche, **dadurch gekennzeichnet, dass** die Steuereinheit (18a-c) dazu vorgesehen ist, in dem Betriebsmodus einen sich in wenigstens einer parallel zu einer Kochfeldplatte (20a-c) ausgerichteten Richtung (22a-c) verändernden Betriebsparameter mittels der Markierung des Heizbereichs (12a-c) anzuzeigen.

6. Kochfeldvorrichtung nach Anspruch 5, **dadurch gekennzeichnet, dass** die Richtung (22a-c) eine Tiefenrichtung ist.

7. Kochfeldvorrichtung nach Anspruch 5 oder 6, **dadurch gekennzeichnet, dass** der Betriebsparameter ein Heizparameter ist.

8. Kochfeldvorrichtung nach einem der vorhergehenden Ansprüche, **dadurch gekennzeichnet, dass** der Heizbereich (12a-c) zumindest eine zusammengesetzte Heizzone umfasst.

9. Kochfeldvorrichtung nach einem der vorhergehenden Ansprüche, **dadurch gekennzeichnet, dass** die Steuereinheit (18a-c) dazu vorgesehen ist, in dem Betriebsmodus mittels der Markierung eine Berandung des Heizbereichs (12a-c) wenigstens teilweise zu kennzeichnen.

10. Kochfeldvorrichtung nach einem der vorhergehenden Ansprüche, **dadurch gekennzeichnet, dass** die Steuereinheit (18a-b) dazu vorgesehen ist, in dem Betriebsmodus zumindest eine Position einzelner den Heizbereich (12a-b) definierender Heizeinheiten (24a-b) mittels der Markierung zu markieren.

11. Kochfeldvorrichtung nach einem der vorhergehenden Ansprüche, **dadurch gekennzeichnet, dass** die Steuereinheit (18a-c) dazu vorgesehen ist, in dem Betriebsmodus zumindest eine Temperatur einer Heizzone des Heizbereichs (12a-c) mittels der Markierung anzuzeigen.

12. Kochfeld, insbesondere Induktionskochfeld, mit zumindest einer Kochfeldvorrichtung (10a-c) nach einem der vorhergehenden Ansprüche.

13. Verfahren mit einer Kochfeldvorrichtung (10a-c), insbesondere nach einem der Ansprüche 1 bis 11, mit zumindest einem Heizbereich (12a-c), auf welchem zumindest ein Gargeschirr (14a-c) zu einer Beheizung aufstellbar ist, und mit einer dynamischen Anzeigeeinheit (16a-c), die in zumindest einem Betriebsmodus, welcher unabhängig von einem Aufstellen und Entfernen des Gargeschirrs (14a-c) in und aus dem Heizbereich (12a-c) ist, zu einer Markierung des Heizbereichs (12a-c) vorgesehen ist, wobei im Fall eines aufgestellten Gargeschirrs (14a-c) aus zumindest einer den Heizbereich (12a-c) wenigstens teilweise definierenden Heizeinheit (24a-c) zumindest eine Heizzone zu einer Beheizung des aufgestellten Gargeschirrs (14a-c) gebildet wird, **dadurch gekennzeichnet, dass** in dem Betriebsmodus zumindest eine Markierungseigenschaft der Markierung des Heizbereichs (12a-c) in Abhängigkeit von zumindest einem Betriebsparameter gewählt wird.

## Claims

1. Hob apparatus having at least one heating region (12a-c) on which at least one cooking container (14a-c) can be placed for heating purposes, and comprising a dynamic display unit (16a-c) which is provided for identifying the heating region (12a-c) in at least one operating mode, which is independent of placing and removing the cooking container (14a-c) in and out of the heating region (12a-c) and having a control unit (18a-c), which is provided , in the case of a placed cooking container (14a-c), to form at least one heating zone for heating the placed cooking container (14a-c) from at least one heating unit (24a-c) at least partially defining the heating region (12a-c), **characterised in that** the control unit (18a-c) is provided for selecting at least one identifying property of the identification of the heating region (12a-c) in the operating mode, depending on at least one operating parameter.

2. Hob apparatus according to claim 1, **characterised in that** in the operating mode the control unit (18a-c) is provided to keep a variable of the identification substantially constant.

3. Hob apparatus according to claim 1 or 2, **characterised in that** in the operating mode the control unit (18a-c) is provided to alter the identifying property depending on an alteration of the operating parameter.

4. Hob apparatus according to one of the preceding claims, **characterised in that** the identifying property is an intensity of the identification of the heating region (12a-c).

5. Hob apparatus according to one of the preceding claims, **characterized in that** in the operating mode the control unit (18a-c) is provided to display an operating parameter which alters in at least one direction (22a-c) oriented parallel to a hob plate (20a-c) by means of the identification of the heating region (12a-c).

6. Hob apparatus according to claim 5, **characterised in that** the direction (22a-c) is a depth direction.

7. Hob apparatus according to claim 5 or 6, **characterised in that** the operating parameter is a heating parameter.

8. Hob apparatus according to one of the preceding claims, **characterised in that** the heating region (12a-c) comprises at least one combined heating zone.

9. Hob apparatus according to one of the preceding claims, **characterised in that** in the operating mode the control unit (18a-c) is provided to identify at least partially an edge of the heating region (12a-c) by means of the identification.

10. Hob apparatus according to one of the preceding claims, **characterised in that** in the operating mode the control unit (18a-b) is provided to identify at least one position of individual heating units (24a-b) defining the heating region (12a-b) by means of the identification.

11. Hob apparatus according to one of the preceding claims, **characterised in that** in the operating mode the control unit (18a-c) is provided to display at least one temperature of a heating zone of the heating region (12a-c) by means of the identification.

12. Hob, in particular an induction hob, having at least one hob apparatus (10a-c) according to one of the preceding claims.

13. Method comprising a hob apparatus (10a-c), in particular according to one of claims 1 to 11, having at least one heating region (12a-c) on which at least one cooking container (14a-c) can be placed for heating purposes, and comprising a dynamic display unit (16a-c) which is provided in at least one operating mode, which is independent of placing and removing the cooking container (14a-c) in and out of the heating region (12a-c), for identifying the heating region (12a-c), wherein in the case of a placed cooking container (14a-c) at least one heating zone for heating the placed cooking container (14a-c) is formed from at least one heating unit (24a-c) which at least partially defines the heating region (12a-c), **characterised in that** in the operating mode at least one identifying property of the identification of the heating region (12a-c) is selected depending on at least one operating parameter.

## Revendications

1. Dispositif de champ de cuisson avec au moins un champ de chauffe (12a-c), sur lequel au moins un élément de batterie de cuisine (14a-c) peut être placé afin d'être chauffé, et avec une unité d'affichage dynamique (16a-c), prévue afin de marquer le champ de chauffe (12a-c) dans au moins un mode de fonctionnement indépendant d'une pose et d'un retrait de l'élément de batterie de cuisine (14a-c) dans et en dehors du champ de chauffe (12a-c), et avec une unité de commande (18a-c) prévue afin de former, dans le cas d'un élément de batterie de cuisine (14a-c) posé, au départ d'au moins une unité de chauffe (24a-c) définissant au moins partiellement le champ de chauffe (12a-c), au moins une zone de chauffe pour chauffer l'élément de batterie de cuisine (14a-c) posé, **caractérisé en ce que** l'unité de commande (18a-c) est prévue afin de sélectionner, dans le mode de fonctionnement, au moins une caractéristique de marquage du marquage du champ de chauffe (12a-c) en fonction d'au moins un paramètre de fonctionnement.

2. Dispositif de champ de cuisson selon la revendication 1, **caractérisé en ce que** l'unité de commande (18a-c) est prévue, dans le mode de fonctionnement, afin de maintenir au moins essentiellement constante une grandeur du marquage.

3. Dispositif de champ de cuisson selon la revendication 1 ou 2, **caractérisé en ce que** l'unité de commande (18a-c) est prévue, dans le mode de fonctionnement, afin de modifier la caractéristique de marquage en fonction d'une modification du paramètre de fonctionnement.

4. Dispositif de champ de cuisson selon l'une des revendications précédentes, **caractérisé en ce que** la caractéristique de marquage est une intensité du marquage du champ de chauffe (12a-c).

5. Dispositif de champ de cuisson selon l'une des revendications précédentes, **caractérisé en ce que** l'unité de commande (18a-c) est prévue, dans le mode de fonctionnement, afin d'afficher au moyen du marquage du champ de chauffe (12a-c) un paramètre de fonctionnement se modifiant selon au moins une direction (22a-c) parallèle à une plaque de champ de cuisson (20a-c).

6. Dispositif de champ de cuisson selon la revendication 5, **caractérisé en ce que** la direction (22a-c) est une direction de profondeur.

7. Dispositif de champ de cuisson selon la revendication 5 ou 6, **caractérisé en ce que** le paramètre de fonctionnement est un paramètre de chauffe.

8. Dispositif de champ de cuisson selon l'une des revendications précédentes, **caractérisé en ce que** le champ de chauffe (12a-c) comprend au moins une zone de chauffe composée.

9. Dispositif de champ de cuisson selon l'une des revendications précédentes, **caractérisé en ce que** l'unité de commande (18a-c) est prévue, dans le mode de fonctionnement, afin de marquer au moins partiellement une bordure du champ de chauffe (12a-c) au moyen du marquage.

10. Dispositif de champ de cuisson selon l'une des revendications précédentes, **caractérisé en ce que** l'unité de commande (18a-b) est prévue, dans le mode de fonctionnement, afin de marquer au moyen du marquage au moins une position d'unités de chauffe (24a-b) individuelles définissant le champ de chauffe (12a-b).

11. Dispositif de champ de cuisson selon l'une des revendications précédentes, **caractérisé en ce que** l'unité de commande (18a-c) est prévue, dans le mode de fonctionnement, afin d'afficher au moyen du marquage au moins une température d'une zone de chauffe du champ de chauffe (12a-c).

12. Champ de cuisson, en particulier champ de cuisson à induction, avec au moins un dispositif de champ de cuisson (10a-c) selon l'une des revendications précédentes.

13. Procédé avec un dispositif de champ de cuisson (10 a-c) en particulier selon l'une des revendications 1 à 11, avec au moins un champ de chauffe (12a-c), sur lequel au moins un élément de batterie de cuisine (14a-c) peut-être placé afin d'être chauffé, et avec une unité d'affichage dynamique (16a-c), prévue afin de marquer le champ de chauffe (12a-c) dans au moins un mode de fonctionnement indépendant d'une pose et d'un retrait de l'élément de batterie de cuisine (14a-c) dans et en dehors du champ de chauffe (12a-c), dans lequel dans le cas d'un élément de batterie de cuisine (14a-c) posé, au départ d'au moins une unité de chauffe (24a-c) définissant au moins partiellement le champs de chauffe (12a-c), au moins une zone de chauffe pour chauffer l'élément de batterie de cuisine (14a-c) posé est formée, **caractérisé en ce que** dans le mode de fonctionnement, au moins une caractéristique de marquage du marquage du champs de chauffe (12a-c) est sélectionnée en fonction d'au moins un paramètre de fonctionnement.
